# EUROPÄISCHE PATENTSCHRIFT

(11) **EP 2 111 127 B1**
(45) Veröffentlichungstag und Bekanntmachung des Hinweises auf die Patenterteilung: **29.02.2012**
(21) Anmeldenummer: 07856380.6
(22) Anmeldetag: 05.12.2007
(51) Int. Cl.: A24B 3/14

(54) **HOCHDRUCKFORMGEBUNG FÜR TABAKMATERIAL**
HIGH-PRESSURE SHAPING PROCESS FOR TOBACCO MATERIAL
MISE EN FORME SOUS HAUTE PRESSION D'UNE MATIÈRE TABAC

(30) Priorität: 18.01.2007 DE 102007002687
(43) Veröffentlichungstag der Anmeldung: 28.10.2009
(73) Patentinhaber: British American Tobacco (Germany) GmbH, 20354 Hamburg (DE)
(72) Erfinder: FRANKE, Dietmar, 95445 Bayreuth (DE); SCHMEKEL, Gerald, 25337 Elmshorn (DE); EHLING, Uwe Werner, 95497 Goldkronach (DE)
(74) Vertreter: Schwabe - Sandmair - Marx
(86) Internationale Anmeldenummer: PCT/EP2007/010552
(87) Internationale Veröffentlichungsnummer: WO 2008/086843

(56) Entgegenhaltungen:
- EP-A- 0 894 594
- EP-A- 1 219 186
- EP-A- 1 444 905
- WO-A-2006/084624
- DE-A1-102004 059 388
- US-A- 4 880 018

## Beschreibung

Die vorliegende Erfindung betrifft die Hochdruckformgebung für Tabakmaterial. Speziell betrifft sie die Herstellung von zerkleinertem Tabakmaterial oder faserförmigem Tabakmaterial welches als Produkt zur Herstellung von Rauchartikeln verwendet werden kann.

Bei der Tabakvorbereitung, das heißt bei denjenigen Verarbeitungsprozessen, die vor der eigentlichen Zigarettenherstellung und Verpackung stattfinden, werden die wichtigsten Tabakmaterialien, nämlich Tabakblätter und Tabakrippen mehreren Prozessschritten unterzogen, bevor sie für die Herstellung von Rauchartikeln verwendet werden können. Verwendetes Rippenmaterial, auch grob oder unvollständig zerkleinerte Rohrippen (Winnowings) sind schwer mit üblichen Mitteln (Schneiden, Schreddern) so zu verarbeiten, dass ein optimales Ergebnis, also ein zerkleinertes Tabakmaterial entsteht, das als Rauchartikelmaterial verwendet werden kann. Es entstehen zu viele Kleinteile oder Stäube, und/oder es werden lange Zwischenlagerungszeiten notwendig.

Rippenverarbeitungsprozesse, bei denen die Rippen zu Tabakfolie verarbeitet werden, sind beispielsweise aus der DE 40 05 656 C2 und der DE 43 25 497 A1 bekannt. Solche Tabakfolienprozesse erzeugen Produkte mit mäßiger bis schlechter Füllfähigkeit und Sensorik. Aus der DE 100 65 132 A1 ist ein Verfahren zur Herstellung von Agglomeraten bekannt, bei dem größere Teilchenkomplexe aus kleinsten Tabakpartikeln hergestellt werden. Dabei müssen Bindemittel verwendet werden, und zur Verarbeitung von gröberem Tabakmaterial (wie zum Beispiel Rippen oder Winnowings) eignet sich ein solcher Prozess nicht.

Die DE 10 2004 059 388 A1 beschreibt die Zerfaserung von Tabakmaterial, insbesondere von Rippen- oder Winnowingmaterial. Dabei wird das Tabak-Ausgangsmaterial erwärmt und auf einen erhöhten Druck gebracht, und zwar mit einem Schneckenförderer, an dessen Auslass sich ein Scherspalt befindet. Durch die Materialverarbeitung beim Austritt aus dem Scherspalt, die mit einer Flash-Verdampfung einhergeht, entsteht ein zerfasertes Tabakmaterial.

Es ist eine Aufgabe der vorliegenden Erfindung, ein Verfahren zur Herstellung von zerkleinertem Tabakmaterial bereitzustellen, welches eine bessere Produktqualität liefert als dies mit Verfahren gemäß dem Stand der Technik möglich ist. Insbesondere soll eine Tabakmaterial-Qualität bereitgestellt werden, die ohne weiteres zur maschinellen Herstellung von Zigaretten genügt und insbesondere sogar den Anforderungen an ein Tabakmaterial für die Selbstverfertigung von Zigaretten entspricht. Speziell soll auch der Verschleiß gegenüber Vorrichtungen des Standes der Technik minimiert werden.

Diese Aufgabe wird erfindungsgemäß durch ein Verfahren gemäß dem Patentanspruch 1 sowie durch eine Vorrichtung nach dem Patentanspruch 11 gelöst. Die Unteransprüche definieren bevorzugte Ausführungsformen der Erfindung.

Das Tabak-Ausgangsmaterial kann vornehmlich ein grobes Tabakmaterial, insbesondere mit einer Teilchengröße von mehr als 2 mm aufweisen. Es kann ein Tabakrippenmaterial bzw. ein Winnowing-Material sein, insbesondere mit einer Rippengröße von mehr als 2 mm. Anzumerken ist hierzu, dass Tabakmaterialien wie Rohrippen, Winnowings, Short Stems oder Stem Fibres aber auch Scraps (kleine Blatttabakteilchen), sonstige Tabakkleinteile, Tabakstaub oder eine Mischung aus den genannten Komponenten zum Einsatz kommen kann.

Bei dem erfindungsgemäßen Verfahren zur Herstellung von zerkleinertem Tabakmaterial werden die folgenden Schritte durchgeführt: Ein Tabak-Ausgangsmaterial wird erwärmt und in einer Verfahrensstufe auf einen ersten erhöhten Druck gebracht. Hierauf wird das Tabakmaterial in einer nachfolgenden Verfahrensstufe auf einen zweiten erhöhten Druck gepumpt, der höher ist als der erste erhöhte Druck, und schließlich wird das erwärmte und unter Druck gesetzte Tabakmaterial entspannt und durch ein Formgebungswerkzeug geführt.

Der Pumpvorgang hilft dabei, den Druck (Angaben im Weiteren als Überdruck) vor der Entspannung und dem Durchgang durch das Formgebungswerkzeug signifikant zu erhöhen und dabei optimale Prozessbedingungen für die Herstellung eines in der Qualität noch verbesserten Produktes zu erzielen. Es können sehr hohe Drücke erzeugt werden, die mit den im Stand der Technik beschrieben Maßnahmen (Schneckenförderer) nicht erzielbar sind, und dies gestattet u. a. eine weitgehende Freiheit bei der Wahl des Formgebungswerkzeuges. Außerdem wird eine besonders verscheißarme Betriebsweise möglich. Einzelheiten zu den erfindungsgemäßen, vorteilhaften Mechanismen werden später im Detail erörtert.

Das Pumpen des Tabakmaterials auf den zweiten erhöhten Druck erfolgt gemäß einer Ausführungsform der Erfindung ohne wesentliche Erhöhung der Temperatur des Materials. Ein Pumpvorgang gestattet eine solche Vorgehensweise.

Gemäß einer erfindungsgemäßen Ausführungsvariante wird in der ersten Verfahrensstufe das Tabakausgangsmaterial auf eine Temperatur von 60 bis 180°C, insbesondere 100 bis 140°C erwärmt und auf einen Druck von 10 bis 200 bar, insbesondere 1 bis 100 bar, speziell 1 bis 50 bar gebracht. In der zweiten Verfahrensstufe kann dann ein Druck von 100 bis 700 bar gemäß der vorliegenden Erfindung erreicht werden, insbesondere 200 bis 700 bar und speziell mehr als 200 bar bis 700 bar.

Die Entspannung des Tabakmaterials erfolgt beim Durchgang durch das Formgebungswerkzeug auf atmosphärischen Druck und sie geschieht insbesondere durch eine kontrollierte Flash-Verdampfung.

Das Tabakmaterial kann in der zweiten Verfahrensstufe durch eine Verdrängerpumpe, insbesondere eine Zahnradpumpe geführt werden.

Vorteilhafterweise wird das Tabakmaterial beim Durchgang durch das Formgebungswerkzeug faserförmig geformt, insbesondere zerfasert, und das Formgebungswerkzeug kann zum Beispiel ein Auslassspalt, einen Scherspalt, eine Matrize oder eine Düse sein. Aufgrund der Verfahrensumstände, die durch das Pumpen auf den zweiten erhöhten Druck erreichbar werden kann die Gefahr von Verstopfungen vermieden werden, und die Werkzeugauswahl wird freier, was von großem Vorteil ist, da die einzustellende Tabakmaterialform natürlich ebenfalls freier gewählt werden kann.

Das Tabak-Ausgangsmaterial wird in der ersten Verfahrensstufe insbesondere mechanisch unter Druck gesetzt, speziell mittels einer Förderschnecke bzw. Stopfschnecke, die das Material gegen den Auslass eines, insbesondere beheizbaren, Schneckenförderers presst.

Das Tabakmaterial kann unmittelbar nach der Weiterverarbeitung als Rauchartikelmaterial verwendet werden, speziell wenn das Tabak-Ausgangsmaterial ein Winnowing-Material ist. Es kann aber auch einer Klassifizierung unterzogen werden, speziell wenn das Ausgangsmaterial ein grobes Rippenmaterial ist. Dabei würden die ausgesonderten Materialien nochmals dem erfindungsgemäßen Verfahren unterzogen werden und der nicht ausgesonderte Rest kann unmittelbar der Weiterverarbeitung als Rauchmaterial zugeführt werden.

Eine erfindungsgemäße Vorrichtung zur Herstellung von zerkleinertem Tabakmaterial weist eine, insbesondere beheizbare, Druckkammer auf, die einen Tabakmaterialeinlass, einen Tabakmaterialauslass und eine Fördereinrichtung zum Fördern des Tabakmaterials vom Einlass zum Auslass und zur Erhöhung des Druckes des Materials auf einen ersten erhöhten Druck umfasst. Sie hat ferner ein Formgebungswerkzeug, durch welches das erwärmte und unter Druck gesetzte Tabakmaterial geführt, entspannt und zerfaserf wird, und erfindungsgemäß ist zwischen der Druckkammer und dem Formgebungswerkzeug eine mechanische Pumpe eingebracht, die das Tabakmaterial auf einen zweiten erhöhten Druck pumpt, der höher ist als der erste erhöhte Druck.

Die durch die erfindungsgemäße Vorrichtung erzielbaren Vorteile entsprechen den Vorteilen, wie sie schon oben für das erfindungsgemäße Verfahren genannt wurden.

Die mechanische Pumpe kann eine hydrostatischer Verdrängerpumpe, insbesondere eine Zahnradpumpe sein.

Das Formgebungswerkzeug ist ein Werkzeug, welches das Tabakmaterial faserförmig formt, insbesondere zerfasert, und es kann speziell einen Auslassspalt, einen Scherspalt, eine Matrize oder eine Düse aufweisen.

Bei einer Ausführungsform der Erfindung bildet die Druckkammer oder umfasst die Druckkammer einen beheizbaren Schneckenförderer, insbesondere eine Stopfschnecke, die als Fördereinrichtung zum Fördern des Tabakmaterials vom Einlass zum Auslass dient.

Die Erfindung betrifft noch die Verwendung einer Vorrichtung, wie sie oben beschrieben wurde, zur faserförmigen Herstellung von Tabakmaterial, insbesondere zum Zerfasern von Tabakmaterial. Eine weitere Ausführungsform betrifft die Verwendung einer solchen Vorrichtung zur Herstellung von Feinschnitt-Tabakmaterial, insbesondere für den Einsatz bei der Selbstverfertigung von Zigaretten. Darüber hinaus betrifft die vorliegende Erfindung noch eine der oben genannten Verwendungen, bei der ein Verfahren durchgeführt wird, wie es in verschiedenen Ausführungen einleitend beschrieben wurde.

Es ist noch anzumerken, dass eines oder mehrere der folgenden Merkmale im Rahmen der Erfindung realisiert werden können:
- das Tabak-Ausgangsmaterial ist ein grobes Tabakmaterial, insbesondere mit einer Teilchengröße von mehr als 2 mm;
- das Tabak-Ausgangsmaterial ist ein Tabakrippenmaterial bzw. ein Winnowing-Material, speziell mit einer Rippengröße von mehr als 2 mm;
- das Tabak-Ausgangsmaterial wird ohne Zusatz strukturbildender, tabakfremder Materialien verarbeitet;
- die Verweilzeit des Tabakmaterials im kontinuierlichen Durchlauf liegt bei weniger als drei Minuten, insbesondere weniger als zwei Minuten und vorzugsweise weniger als einer Minute;
- das Material wird in der Druckkammer während des Transports zum Formgebungswerkzeug grob vorverkleinert bzw. vorzerfasert;
- wenn ein Scherspalt verwendet wird, ist dieser vorgespannt verschlossen und wird den Druck des Tabakmaterials intermittierend geöffnet, oder das Tabakmaterial wird kontinuierlich durch den Scherspalt hindurchgeführt;
- die Scherspaltwände führen beim Durchführen des Tabakmaterials eine Relativbewegung (Scherbewegung) aus;
- vor oder während der Erwärmung und Druckerzeugung in der ersten Verfahrensstufe findet eine Tabakmaterial-Konditionierung bzw. ein Casing statt, wobei die Erhöhung der Materialfeuchte von 9 bis 12 % auf etwa 20 bis 30 % erfolgt;
   das Tabakmaterial weist nach der Entspannung und Hindurchführung durch das Formgebungswerkzeug eine Feuchte von etwa 14 bis 18 % auf;
- das Tabakmaterial wird bei Raumtemperatur und unter atmosphärischem Druck gekühlt, bis es eine Feuchte von etwa 12 bis 16 % aufweist;
- wenn ein Scherspalt verwendet wird, weisen die Spaltwände Aufrauungen oder Profilierungen auf;
- die Stopfschnecke weist zum Bereich des Auslasses hin steilere Schneckenwindungen auf; und
- der erfindungsgemäßen Vorrichtung ist im gleichen oder in einem vorgeschalteten Druckkammergehäuse eine Druckkonditionierungsanlage vorangesetzt, insbesondere eine Schneckenkammer-Druckkonditionierungsanlage.

Die Erfindung wird im Weiteren anhand theoretischer Überlegungen und mit Hilfe eines Ausführungsbeispiels näher erläutert. Sie kann alle hierin beschriebenen Merkmale einzeln sowie in jedweder sinnvollen Kombination umfassen. In den beigelegten Zeichnungen zeigen:
- Figur 1: eine Vorrichtung zur Herstellung von zerkleinertem Tabakmaterial gemäß der vorliegenden Erfindung;
- Figur 2: eine charakteristische Druck-Durchsatzkurve für ein Formgebungswerkzeug;
- Figur 3: eine Darstellung des Massenstroms in einem Schneckenförderer über den Druck, wobei verschiedene Strömungsanteile aufgezeigt sind;
- Figur 4: eine Kurve, welche die Feuchte des Tabakmaterials nach dem Austritt aus einem Schneckenförderer (Extruder) in Abhängigkeit von der Temperatur vor dem Extruderaustritt zeigt;
- Figur 5: eine typische Fließkurve eines plastifizierten Tabakmaterials; und
- Figur 6: eine typische Betriebskurve (Verdichtungsdruck und Betriebszeit) für eine Ausführungsform der Vorrichtung gemäß der vorliegenden Erfindung.

Die in Figur 1 gezeigte erfindungsgemäße Vorrichtung weist einen Scheckenförderer auf, der mit dem Bezugszeichen 1 gekennzeichnet ist. Der Schneckenförderer weist eine Förderschnecke 5 auf, die auf einer Welle 3 gelagert und in einem Gehäuse 2 untergebracht ist (Druckkammer). Bei einer beispielhaft aufgeführten Ausführungsform werden Tabakrippen in den Schneckenförderer 1 eingegeben und durch die Schnecke 5 gefördert, nämlich nach links zum Auslass 6 des Schneckenförderers 1 hin. Dabei wird das konditionierte Rippenmaterial vorzerkleinert und mechanisch am Auslass auf einen erhöhten Druck gebracht, der bis zu 200 bar betragen kann.

An den Auslass 6 des Schneckenförderers 1 schließt sich die Zahnradpumpe 7 an, die hier als Beispiel für eine hydrostatische Verdrängerpumpe steht. Das Rippenmaterial tritt zunächst über den Eingang 8, der im Gehäuse 9 vorgesehen ist in die Pumpe 7 ein, und es wird dann durch die beiden Pumpen-Zahnräder 11 und 13 weiter gefördert und komprimiert. Die Komprimierung, das heißt die Druckerhöhung findet durch die Verkleinerung der Aufnahmeräume zwischen den Zahnrädern statt, und so erreicht hoch komprimiertes bzw. unter sehr hohem Druck (zweiter erhöhter Druck) stehendes Tabakmaterial den Pumpenausgang 10. Die Drücke am Pumpenausgang 10 und am Pumpeneingang 8 werden jeweils durch die Druckmesssensoren 17 und 15 gemessen bzw. überprüft. Durch die Einstellung der Arbeitsweise der Pumpe kann auf diese Drücke Einfluss genommen werden und gegebenenfalls eine Korrektur erfolgen.

Vom Pumpenausgang 10 aus tritt das Tabakmaterial in das Formgebungswerkzeug ein, das in Figur 1 mit dem Bezugszeichen 23 versehen worden ist. Es besteht aus einem Innenkegel 19, der statisch angeordnet ist und einem Außenkegel 21, der statisch aber auch axial verschiebbar gelagert sein kann. Der Innenkegel 19 und der Außenkegel 21 des Werkzeugs bilden einen Spalt 25, durch den das unter dem hohen Druck stehende Tabakmaterial aus der Vorrichtung austreten kann, wobei es durch eine Flash-Verdampfung entspannt wird und wobei sich die gewünschte Faserstruktur des Materials einstellt.

Die vorliegende Erfindung betrifft also - so wie sie auf der dargestellten Vorrichtung durchgeführt wird - die Zerfaserung (Zerkleinerung) und erneute Formgebung von Tabakmaterialien, um Tabakteilchen faserförmig auszubringen. Der Prozess zeichnet sich durch eine besonders verschleißarme Betriebsweise und eine erhöhte Prozessflexibilität aus. Tabak-Grobteile werden zerkleinert, gegebenenfalls zusammen mit im Ausgangsmaterial vorhandenen oder zugegebenen Klein- bzw. Kleinstteilen nach Bedarf im Werkzeug geformt und als Fasern ausgebracht. Als besonders vorteilhaft ist die Robustheit einer solchen Apparatur gegenüber verschleißenden Eigenschaften des zu verarbeitendem Materials anzusehen, insbesondere weil sich Einschränkungen bezüglich der Rezepturwahl aufheben lassen. Das Tabakmaterial, das durch ein Verfahren bzw. eine Vorrichtung der vorliegenden Erfindung hergestellt wird, kann direkt zur Herstellung von Rauchartikeln verwendet werden; es unterscheidet sich in Form und Farbe nicht von Schnitttabak. Deshalb erschließt sich durch die Erfindung die Herstellung von Rauchartikelprodukten für die Selbstverfertigung von Zigaretten (im Weiteren auch Roll-Your-Own-Produkte (RYO) oder Make-Your-Own-Produkte (MYO) genannt) mit kleiner Schnittbreite, da die Werkzeugwahl flexibel ist und insbesondere auch Werkzeuge mit sehr kleinen Kanälen benutzt werden können, die bei besonders hohen Drücken verwendbar sind.

Die Erfindung basiert unter anderem auf den folgenden Überlegungen:

Mit bekannten Verfahren wie demjenigen, dass beispielsweise oben schon angesprochenen DE 10 2004 059 388 A1 bekannt ist, lassen sich nicht oder nicht ohne weiteres Drücke erzeugen, wie man sie sich für eine optimierte Tabakmaterialherstellung eigentlich wünschen würde. Dies liegt - wie bei der Arbeit an der vorliegenden Erfindung festgestellt wurde - zum einen daran, dass eine Erhöhung des Druckes auch mit einer Erhöhung der Temperatur wegen eines größeren Scherenergieeintrags im vom Material und Schneckenförderer bestimmten Umfang einhergeht. Andererseits wird die Ausgestaltung des vorgegeben Werkzeuges durch die Vordruck bestimmt, weil der Druckabfall - definiert durch den freien Werkzeugquerschnitt - und der Massenstrom des Tabakmaterials einer proportionalen Beziehung gehorchen, wie sie beispielsweise in der Figur 2 aufgezeigt ist. Um Tabakstrukturen höchster Qualitätsanforderungen zu formen, beispielsweise RYO oder MYO-Tabakstrukturen, benötigt man einen sehr hohen Werkzeug-Vordruck (Kammerdruck des Schneckenförderers), weil die Scherspalte sehr kleine Querschnitte aufweisen müssen. Dies gilt für den Fall, das beispielsweise lediglich ein Schneckenförderer und ein sich daran anschließendes Scherspalt-Werkzeug verwendet wird. Um bei gleichen Massenströmen arbeiten zu können, muss der Kammerdruck deutlich erhöht werden, wie der Figur 2 zu entnehmen ist.

Ein solcher Druck kann grundsätzlich durch einen Schneckenförderer (Extruder) nicht aufgebracht werden. Ein Grund hierfür ist, dass die so genannte Rückströmung (Summe aus Druckströmung und Leckströmung), wie in der Figur 3 dargestellt ist, gegenüber der Schleppströmung dominant wird und damit die Förderung abreißen würde. Eine solche Rückströmung ist aber konstruktiv nicht zu vermeiden. Das Verhältnis von Produkt-Rückströmung zu Produkt-Förderung wird aber wesentlich durch den notwendigen Druck am Kammerausgang, das Verschleißbild der Vorrichtung (Schnecke) zur Durchströmung des Scherkanals sowie durch die vorliegenden Materialeigenschaften des Tabakmaterials (Viskosität) beeinflusst.

Ein weiteres Problem liegt in dem mit der Förderung einhergehenden Energieeintrag durch Scherung und der damit verbundenen Temperaturerhöhung des Förderguts. Wenn mit herkömmlichen. Geräten Temperaturen von bis zu 200°C bei Verdichtungen auf bis zu 200 bar realisiert werden, kann dies bereits zur Schädigung des Produktes führen. Die erwartete hohe Produkttemperatur bei noch höheren Drücken würde nach einer isenthalpischen Druckentlastung (nach dem Prinzip der kapazitiven Trocknung) beim Verlassen des Werkzeugs zur Strukturzerstörung durch Wasserdampfentwicklung führen, sowie zu einer vollständigen, nicht gewünschten Übertrocknung. Dieses Verhältnis ist der Figur 4 zu entnehmen. Übertrocknete Produkte neigen aber aufgrund des spröden Verhaltens zu kontraproduktiver Staubbildung.

Eine Kühlung ist wegen des sehr geringen Wärmedurchgangskoeffizienten zwischen Kühlmedium und Produktstrom kaum oder nur unterstützend möglich, so dass insgesamt festzustellen ist, dass die herkömmliche Anlage mit dem Schneckenförderer sich für eine Kammerdruckerzeugung von bis zu 700 bar nicht eignet. Zwar lassen sich geringere Vordrücke mit einem Schneckenförderer erzeugen (200 bar oder weniger) jedoch ist das Parameterfeld was die Rezepturen, das Füllvermögen oder sehr kleine zu erzeugende Faserdurchmesser betrifft begrenzt. Die Verwendung einer Pumpe (insbesondere einer mechanischer Pumpe), zur Erzeugung des zweiten erhöhten Drucks überwindet die genannten Schwierigkeiten und gestattet die Erzeugung von optimierten Produkten bei wirtschaftlich akzeptablen Massenströmen und in besonders verschleißarmer Betriebsweise. Eine solche Pumpe ist bei der dargestellten Ausführungsform die Zahnradpumpe 7, und der Schneckenförderer 1 speist diese Pumpe.

Zahnradpumpen sind hydrostatische Verdrängerpumpen und arbeiten nach dem Prinzip der volumetrisch abgeschlossenen Förderung. Durch dieses Prinzip können sehr hohe Drücke bei der Förderung viskoser Massen mit moderaten Temperaturanstiegen erzeugt werden. Das Material sollte der Pumpe (leicht) durckbehaftet zugeführt werden, damit ein 100 %-iger Füllgrad erreicht wird, und ein Schneckenförderer eignet sich sehr gut für die Erzeugung dieses Vordrucks.

Flüssigkeitsähnliche Materialien wie Pasten, Breie, Teige lassen sich ähnlich wie Flüssigkeiten durch Viskositäten charakterisieren. Nun sind Tabakmaterialien Feststoffe, die aber nach einer Wasservermengung, Temperaturanhebung und Scherung meistens auch pseudoplastische Fließeigenschaften erhalten und damit in einer Verdrängerpumpe förderbar werden. Diese Grundfließeigenschaften werden im Schneckenförderer erzeugt. Eine typische Fließkurve eines plastifizierten Tabakmaterials ist der Figur 5 zu entnehmen, und die Erfindung nutzt also diese Pseudo-Viskosität, um das Tabakmaterial zu fördern und unter Druck zu setzen, obwohl aber tatsächlich nicht ein homogener Brei erzeugt wird, wie beispielsweise bei der Tabakfolienherstellung.

Das in der Figur 1 gezeigte Werkzeug 23 hat in Achsenrichtung aufeinander zu- oder wegbewegbare Spaltwände, die einen Scherspalt bilden. Dabei sind die beiden Werkzeugteile (Innenkegel 19 und Außenkegel 21) auf einander zu vorgespannt, und die in der Zeichnung angedeutete Profilierung ist die Grundlage für die Formgebung und Beeinflussung der sich am Umfang bildenden Tabakfasern. Eine Rotation der beiden Werkzeugteile gegeneinander kann zwar durchgeführt werden (wie beim Stand der Technik gemäß der DE 10 2004 059 388 A1), sie ist überraschenderweise aber nicht notwendig. Aus dieser Erkenntnis gibt sich, dass erstmals die Möglichkeit besteht, Matrizen, statische Düsen und ähnliches als Werkzeug zu benutzen, da eine befürchtete Verstopfung und damit verbundene Druckanstiege (Reduktion der freien Querschnitte) beherrschbar werden.

Durch die fast ohne Temperaturerhöhung stattfindende Kompression wird eine Entkopplung von Arbeitstemperatur und Arbeitsdruck erreicht. Damit ist es möglich, die bereits als vorteilhaft erkannten Arbeitstemperaturen von 60 bis 180°C bei Enddrücken von 200 bis 700 bar leicht einzustellen und damit die gefürchtete Faserzerstörung durch zu intensive Dampfentwicklung zu vermeiden. Ferner ist anzumerken, dass der spezifische Leistungsbedarf einer Pumpe bzw. einer Verdrängerpumpe aufgrund des geringen Temperaturanstiegs ebenfalls geringer ist.

Durch die große Verdichtung des Tabakmaterials wird natürlich die Tabakdichte weiter erhöht. Die kontrollierte Flash-Verdampfung bei der Entspannung auf atmosphären Druck reversiert aber die Verdichtung und führt zu einem lockeren Schnitttabak. Überraschenderweise ist diese Expansion und Wiederherstellung der natürlichen Füllfähigkeit auch bei der erfindungsgemäßen, ungewöhnlich großen Verdichtung des Tabakmaterials noch möglich.

Die Kombination von Schneckenförderer und Pumpe, insbesondere Verdrängerpumpe, kann auch dabei helfen, unvermeidbaren Verschleiß zu kompensieren. Wie bereits ausgeführt, ist das Förderverhalten des Schneckenförderers vom Verschleißzustand, vom Enddruck und von den Materialeigenschaften abhängig. Es ist durch die vorliegende erfinderische Ausgestaltung möglich, den notwendigen Druck zur Durchströmung des Werkzeuges unterschiedlich zwischen Schneckenförderer und Verdrängerpumpe zu verteilen. Bei einer Verschlechterung des Verschleißbildes kann beispielsweise der Enddruck des Schneckenförderers reduziert werden, wobei dann die Verdrängerpumpe automatisch die notwendige Druckerhöhung zur Durchströmung des Werkzeuges einbringt. Ein solches Verhalten ist in der Betriebskurve der Figur 6 dargestellt. Hierzu werden auch die Messungen mit den Sensoren 15, 17 in Figur 1 vorgenommen.

Positive Auswirkungen der vorliegenden Erfindung bezüglich des Vorrichtungsbetriebes und des Massenstroms werden noch durch die im Folgenden aufgeführten Versuche belegt:

### Versuch 1:

Bei diesem Versuch wird der Einfluss auf den Verschleiß bei unterschiedlicher Druckverteilung (Schneckenförderer/Zahnradpumpe) und gleichem Enddruck studiert. Eine Rezeptur, bestehend aus 70 % Winnowings + 30 % Tabakstaub wird in der Apparatur gemäß Figur 1 mit folgenden Parametern behandelt:

| Prozess | | | |
|---|---|---|---|
| **Messgröße** | | **Vergleich** | **Versuch 1** |
| Eintrittsfeuchte | [%] | 22 | 22 |
| Austrittsfeuchte | [%] | 15 | 17 |
| Enddruck Schneckenförderer | [bar] | 80 | 10 |
| Enddruck Zahnradpumpe | [bar] | 120 | 120 |
| Temperatur Schneckenfördereraustritt | [°C] | 140 | 100 |
| Temperatur Austritt Zahnradpumpe | [°C] | 150 | 110 |
| Massenstrom | [kg/h] | 150 | 150 |
| **Betriebsstunden bis zum Abriss der Förderung** | **[Stunden]** | **70** | **150** |
| | | | |

| Produkt | | | |
|---|---|---|---|
| Füllfähigkeit korrigiert* (Ausgangsmaterial) [ml/g] | | 2,5 | 2,5 |
| Füllfähigkeit korrigiert* (Fertigmaterial) [ml/g] | | 4,5 | 4,7 |

| | | | |
|---|---|---|---|
| * Korrektur der Tabakfeuchte bei der Messung | | | |

### Ergebnis Versuch 1:

Aufgrund des geringen Betriebsdruckes, sowie der geringeren Betriebstemperatur im Schneckenförderer ist der Verschleiß, ermittelt in Betriebsstunden bis zum Abbruch der Förderung, ca. halbiert worden. Damit ergibt sich eine längere Standzeit der Vorrichtung. Natürlich wird aufgrund des geringeren Scherenergieeintrages die Austrittsfeuchte erhöht, da die Temperaturbeladung geringer ist.

### Versuch 2:

Bei diesem Versuch werden Durchsatzerhöhungen und die damit in Verbindung stehende Druckerhöhung vor Formgebungswerkzeug studiert.

Eine Rezeptur, bestehend aus 70 % Winnowings + 30 % Tabakstaub wird in der Apparatur gemäß Figur 1 mit folgenden Parametern behandelt:

| Prozess | | | |
|---|---|---|---|
| **Messgröße** | | **Vergleich** | **Versuch 2** |
| Eintrittsfeuchte | [%] | 22 | 22 |
| Austrittsfeuchte | [%] | 15 | 15 |
| Enddruck Schneckenförderer | [bar] | 50 | 50 |
| Enddruck Zahnradpumpe | [bar] | 120 | 200 |
| Temperatur Schneckenfördereraustritt | [°C] | 140 | 140 |
| Temperatur Austritt Zahnradpumpe | [°C] | 150 | 150 |
| **Massenstrom** | **[kg/h]** | **150** | **250** |
| | | | |

| Produkt | | | |
|---|---|---|---|
| Füllfähigkeit korrigiert* (Ausgangsmaterial) [ml/g] | | 2,5 | 2,5 |
| Füllfähigkeit korrigiert* (Fertigmaterial) [ml/g] | | 4,5 | 4,5 |

| | | | |
|---|---|---|---|
| * Korrektur der Tabakfeuchte bei der Messung | | | |

### Ergebnis Versuch 2:

Der Massenstrom konnte aufgrund des zusätzlichen Druckeintrages durch die Zahnradpumpe mit der erfindungsgemäßen Vorrichtung um ca. 60 % erhöht und dadurch eine Steigerung der Wirtschaftlichkeit erreicht werden.

## Patentansprüche

1. Verfahren zur Herstellung von zerkleinertem Tabakmaterial, bei dem
- ein Tabak-Ausgangsmaterial erwärmt und in einer Verfahrensstufe auf einen ersten erhöhten Druck gebracht wird;
- das Tabakmaterial in einer nachfolgenden Verfahrensstufe auf einen zweiten erhöhten Druck gepumpt wird, der höher ist als der erste erhöhte Druck, und bei dem
- das erwärmte und unter Druck gesetzte Tabakmaterial entspannt und durch ein Formgebungswerkzeug (23) geführt wird.

2. Verfahren nach Anspruch 1, bei dem das Pumpen des Tabakmaterials auf den zweiten erhöhten Druck ohne wesentliche Erhöhung der Temperatur des Materials erfolgt.

3. Verfahren nach Anspruch 1 oder 2, bei dem das Tabak-Ausgangsmaterial in der ersten Verfahrensstufe auf eine Temperatur von 60 bis 180°C, insbesondere 100 bis 140°C, speziell 110 bis 130°C erwärmt wird und auf einen Druck von 1 bis 200 bar, insbesondere 1 bis 100 bar, speziell 1 bis 50 bar gebracht wird.

4. Verfahren nach einem der Ansprüche 1 bis 3, bei dem das Tabak-Ausgangsmaterial in der zweiten Verfahrensstufe auf einen Druck von 100 bis 700 bar, insbesondere 200 bis 700 bar, speziell auf einen Druck von mehr als 200 bar bis 700 bar gebracht wird.

5. Verfahren nach einem der Ansprüche 1 bis 4, bei dem die Entspannung des Tabakmaterials beim Durchgang durch das Formgebungswerkzeug auf atmosphärischen Druck erfolgt, insbesondere durch eine kontrollierte Flash-Verdampfung.

6. Verfahren nach einem der Ansprüche 1 bis 5, bei dem das Tabakmaterial in der zweiten Verfahrensstufe durch eine Verdrängerpumpe, insbesondere durch eine Zahnradpumpe (7) geführt wird.

7. Verfahren nach einem der Ansprüche 1 bis 6, bei dem das Tabakmaterial beim Durchgang durch das Formgebungswerkzeug (23) faserförmig geformt, insbesondere zerfasert wird.

8. Verfahren nach einem der Ansprüche 1 bis 7, bei dem das Tabakmaterial durch einen Auslassspalt, einen Scherspalt, eine Matrize oder eine Düse als Formgebungswerkzeug geführt wird.

9. Verfahren nach einem der Ansprüche 1 bis 8, bei dem das Tabak-Ausgangsmaterial in der ersten Verfahrensstufe mechanisch unter Druck gesetzt wird, insbesondere mechanisch mittels einer Förderschnecke bzw. Stopfschnecke (5) unter Druck gesetzt wird, die das Material gegen den Auslass eines beheizbaren Schneckenförderers presst.

10. Verfahren nach einem der Ansprüche 1 bis 9, bei dem das zerkleinerte, druckzerfaserte Tabakmaterial
- unmittelbar der Weiterverarbeitung als Rauchartikelmaterial zugeführt wird, oder
- einer Klassifizierung unterzogen wird, wobei die bei der Klassifizierung ausgesonderten Materialien nochmals dem Verfahren unterzogen werden und der nicht ausgesonderte Rest unmittelbar der Weiterverarbeitung als Rauchartikelmaterial zugeführt wird.

11. Vorrichtung zur Herstellung von zerkleinertem Tabakmaterial mit einer beheizbaren Druckkammer (1), die einen Tabakmaterial-Einlass, einen Tabakmaterial-Auslass und eine Fördereinrichtung (5), zum Fördern des Tabakmaterials vom Einlass zum Auslass und zur Erhöhung des Druckes des Materials auf einen ersten erhöhten Druck, aufweist, und mit einem Formgebungswerkzeug (23), durch welches das erwärmte und unter Druck gesetzte Tabakmaterial geführt, entspannt und zerfasert wird, **dadurch gekennzeichnet, dass** zwischen der Druckkammer (1) und dem Formgebungswerkzeug (23) eine mechanische Pumpe (7) eingebracht ist, die das Tabakmaterial auf einen zweiten erhöhten Druck pumpt, der höher ist als der erste erhöhte Druck.

12. Vorrichtung nach Anspruch 11, **dadurch gekennzeichnet, dass** die mechanische Pumpe eine hydrostatische Verdrängerpumpe, insbesondere eine Zahnradpumpe (7) ist.

13. Vorrichtung nach Anspruch 11 oder 12, **dadurch gekennzeichnet, dass** das Formgebungswerkzeug (23) das Tabakmaterial faserförmig formt, insbesondere zerfasert.

14. Vorrichtung nach einem der Ansprüche 11 bis 13, **dadurch gekennzeichnet, dass** das Formgebungswerkzeug einen Auslassspalt, einen Scherspalt, eine Matrize oder eine Düse aufweist.

15. Vorrichtung nach einem der Ansprüche 11 bis 14, **dadurch gekennzeichnet, dass** die Druckkammer einen beheizbaren Schneckenförderer (1) bildet bzw. umfasst, insbesondere eine Stopfschnecke (5) aufweist, die als Fördereinrichtung zum Fördern des Tabakmaterials vom Einlass zum Auslass dient.

16. Verwendung einer Vorrichtung nach einem der Ansprüche 11 bis 15 zur faserförmigen Herstellung von Tabakmaterial, insbesondere zum Zerfasern von Tabakmaterial.

17. Verwendung einer Vorrichtung nach einem der Ansprüche 11 bis 15 zur Herstellung von Feinschnitt-Tabakmaterial, insbesondere für den Einsatz bei der Selbstverfertigung von Zigaretten.

18. Verwendung nach Anspruch 16 oder 17, wobei eines oder mehrere der Verfahren nach den Ansprüchen 1 bis 10 durchgeführt wird bzw. werden.

## Claims

1. A method for producing comminuted tobacco material, wherein:
- a tobacco starting material is heated and set to a first increased pressure in one method stage;
- in a subsequent method stage, the tobacco material is pumped to a second increased pressure which is higher than the first increased pressure; and wherein
- the heated and pressurised tobacco material is decompressed and guided through a shaping tool (23).

2. The method according to claim 1, wherein the tobacco material is pumped to the second increased pressure without substantially increasing the temperature of the material.

3. The method according to claim 1 or 2, wherein the tobacco starting material is heated to a temperature of 60 to 180°C, in particular 100 to 140°C, specifically 110 to 130°C, and set to a pressure of 1 to 200 bars, in particular 1 to 100 bars, specifically 1 to 50 bars in the first method stage.

4. The method according to any one of claims 1 to 3, wherein the tobacco starting material is set to a pressure of 100 to 700 bars, in particular 200 to 700 bars, specifically to a pressure of more than 200 bars to 700 bars, in the second method stage.

5. The method according to any one of claims 1 to 4, wherein the tobacco material is decompressed to atmospheric pressure as it passes through the shaping tool, in particular by controlled flash evaporation.

6. The method according to any one of claims 1 to 5, wherein the tobacco material is guided by a displacement pump, in particular by a gear pump (7), in the second method stage.

7. The method according to any one of claims 1 to 6, wherein the tobacco material is shaped into a fibrous shape, in particular defibrated, as it passes through the shaping tool (23).

8. The method according to any one of claims 1 to 7, wherein the tobacco material is guided through an outlet gap, a shearing gap, a die or a nozzle as the shaping tool.

9. The method according to any one of claims 1 to 8, wherein the tobacco starting material is mechanically pressurised in the first method stage, in particular by means of a conveying screw and/or filling screw (5) which presses the material towards the outlet of a screw conveyor which can be heated.

10. The method according to any one of claims 1 to 9, wherein the comminuted, pressure-defibrated tobacco material is
- supplied directly for further processing as a smoking product material or
- subjected to a screening process, wherein the materials separated out during the screening process are subjected to the method again, and the remainder which is not separated out is supplied directly for further processing as a smoking product material.

11. A device for producing comminuted tobacco material, comprising: a pressure chamber (1) which can be heated and comprises a tobacco material inlet, a tobacco material outlet and a conveying means (5) for conveying the tobacco material from the inlet to the outlet and for increasing the pressure of the material to a first increased pressure; and a shaping tool (23) which guides, decompresses and defibrates the heated and pressurised tobacco material, **characterised in that** a mechanical pump (7) is introduced between the pressure chamber (1) and the shaping tool (23) and pumps the tobacco material to a second increased pressure which is higher than the first increased pressure.

12. The device according to claim 11, **characterised in that** the mechanical pump is a hydrostatic displacement pump, in particular a gear pump (7).

13. The device according to claim 11 or 12, **characterised in that** the shaping tool (23) shapes the tobacco material into a fibrous shape and in particular defibrates it.

14. The device according to any one of claims 11 to 13, **characterised in that** the shaping tool comprises an outlet gap, a shearing gap, a die or a nozzle.

15. The device according to any one of claims 11 to 14, **characterised in that** the pressure chamber forms and/or comprises a screw conveyor (1) which can be heated, in particular a filling screw (5) which serves as a conveying means for conveying the tobacco material from the inlet to the outlet.

16. The use of a device according to any one of claims 11 to 15 for producing tobacco material in a fibrous shape and in particular for defibrating tobacco material.

17. The use of a device according to any one of claims 11 to 15 for producing fine-cut tobacco material, in particular for use in the personal manufacture of cigarettes.

18. The use according to claim 16 or 17, wherein one or more of the methods according to claims 1 to 10 is/are performed.

## Revendications

1. Procédé pour la réalisation de tabac réduit en petits morceaux, selon lequel
- un tabac initial est chauffé et, au cours d'une étape du procédé, est amené à une première pression plus élevée ;
- le tabac, au cours d'une étape consécutive, est pompé à une deuxième pression plus élevée qui est supérieure à la première pression plus élevée, et selon lequel
- le tabac chauffé et mis sous pression est détendu et est guidé à travers un outil de façonnage (23).

2. Procédé selon la revendication 1, selon lequel le pompage du tabac à la deuxième pression plus élevée est effectué sans augmentation sensible de la température du tabac.

3. Procédé selon la revendication 1 ou 2, selon lequel le tabac initial est amené, au cours de la première étape du procédé, à une température de 60 à 180°C, en particulier de 100 à 140°C, spécialement de 110 à 130°C, et à une pression de 1 à 200 bar, en particulier de 1 à 100 bar, notamment de 1 à 50 bar.

4. Procédé selon l'une quelconque des revendications 1 à 3, selon lequel le tabac initial est amené, au cours de la deuxième étape du procédé, à une pression de 100 à 700 bar, en particulier de 200 à 700 bar, spécialement à une pression de plus de 200 bar jusqu'à 700 bar.

5. Procédé selon l'une quelconque des revendications 1 à 4, selon lequel pendant le défilement du tabac à travers l'outil de façonnage, le tabac est détendu à la pression atmosphérique, en particulier moyennant une évaporation flash contrôlée.

6. Procédé selon l'une quelconque des revendications 1 à 5, selon lequel, au cours de la deuxième étape du procédé, le tabac est guidé à travers une pompe volumétrique, en particulier à travers une pompe à engrenages (7).

7. Procédé selon l'une quelconque des revendications 1 à 6, selon lequel le tabac, lors du défilement à travers l'outil de façonnage (23), est façonné en forme de fibres, en particulier est défibré.

8. Procédé selon l'une quelconque des revendications 1 à 7, selon lequel le tabac est guidé à travers une fente de sortie, une fente de cisaillement, une matrice ou une tuyère formant un outil de façonnage.

9. Procédé selon l'une quelconque des revendications 1 à 8, selon lequel, au cours de la première étape du procédé, le tabac initial est mis sous pression mécaniquement, en particulier est mis sous pression mécaniquement au moyen d'une vis transporteuse ou d'une vis de bourrage (5), qui pousse le tabac contre la sortie d'un transporteur à vis chauffable.

10. Procédé selon l'une quelconque des revendications 1 à 9, selon lequel le tabac réduit en petits morceaux et défibré sous pression
- est acheminé sous la forme d'un article pour fumeur directement vers un traitement ultérieur, ou
- est soumis à un tri, les matériaux séparés du tri étant à nouveau soumis au procédé et le matériau résiduel non séparé étant acheminé sous la forme d'un article pour fumeur directement vers le traitement ultérieur.

11. Dispositif pour la réalisation de tabac réduit en petits morceaux, comportant une chambre sous pression (1) chauffable munie d'une entrée de tabac, d'une sortie de tabac et d'un dispositif de transport (5) pour transporter le tabac de l'entrée vers la sortie et pour accroître la pression du tabac à une première pression plus élevée, et comportant un outil de façonnage (23) à travers lequel le tabac mis sous pression est acheminé, est détendu et est défibré, **caractérisé en ce qu'**entre la chambre sous pression (1) et l'outil de façonnage (23) est intercalée une pompe (7) mécanique, qui pompe le tabac à une deuxième pression plus élevée supérieure à la première pression plus élevée.

12. Dispositif selon la revendication 11, **caractérisé en ce que** la pompe mécanique est une pompe volumétrique hydrostatique, en particulier une pompe à engrenages (7).

13. Dispositif selon la revendication 11 ou 12, **caractérisé en ce que** l'outil de façonnage (23) façonne le tabac en forme de fibres, en particulier le défibre.

14. Dispositif selon l'une quelconque des revendications 11 à 13, **caractérisé en ce que** l'outil de façonnage comporte une fente de sortie, une fente de cisaillement, une matrice ou une tuyère.

15. Dispositif selon l'une quelconque des revendications 11 à 14, **caractérisé en ce que** la chambre sous pression forme ou comprend un transporteur à vis (1) chauffable, en particulier une vis de bourrage (5) qui, en tant que dispositif de transport, est destinée à transporter le tabac depuis l'entrée vers la sortie.

16. Utilisation selon l'une quelconque des revendications 11 à 15, pour la réalisation du tabac en forme de fibres, en particulier pour le défibrage du tabac.

17. Utilisation selon l'une quelconque des revendications 11 à 15 pour la réalisation de tabac à coupe fine, en particulier pour l'utilisation de cigarettes à rouler soi-même.

18. Utilisation selon la revendication 16 ou 17, selon laquelle un ou plusieurs procédés selon l'une quelconque des revendications 1 à 10 est ou sont mis en oeuvre.
